# EUROPÄISCHE PATENTSCHRIFT

(11) **EP 2 128 877 B1**
(45) Veröffentlichungstag und Bekanntmachung des Hinweises auf die Patenterteilung: **16.01.2013**
(21) Anmeldenummer: 09006697.8
(22) Anmeldetag: 19.05.2009
(51) Int. Cl.: H01F 41/06, H02K 3/18, H02K 15/08, H02K 15/095

(54) **Vorrichtung und Verfahren zum Wickeln eines Flachdrahtes**
Device and method for coiling a flat wire
Dispositif et procédé destinés à l'embobinage d'un fil en acier plat

(30) Priorität: 28.05.2008 DE 102008025590
(43) Veröffentlichungstag der Anmeldung: 02.12.2009
(73) Patentinhaber: Aumann GMBH, 32339 Espelkamp (DE)
(72) Erfinder: Hagedorn, Jürgen, 32312 Lübbecke (DE)
(74) Vertreter: Scheffler, Jörg

(56) Entgegenhaltungen:
- EP-A- 1 939 901
- DE-A1- 19 739 520

## Beschreibung

Die Erfindung betrifft eine Vorrichtung zum Wickeln eines eine nicht kreisförmige, insbesondere eine rechteckige Querschnittsfläche aufweisenden Flachdrahts auf einem Kern, welcher mittels eines einen Flansch aufweisenden Wickelwerkzeugs rotationsbeweglich antreibbar ist, um eine eine Vielzahl von benachbarten Windungen aufweisende, einlagige Wicklung des Flachdrahts herzustellen. Weiterhin betrifft die Erfindung ein Verfahren zum Wickeln eines Flachdrahts auf einem Kern zur Anwendung bei der Vorrichtung.

Die DE 197 39 520 C2 beschreibt bereits eine Vorrichtung zum Wickeln eines Flachdrahts auf einem Kern, welcher mittels eines einen Flansch aufweisenden Wickelwerkzeugs rotationsbeweglich antreibbar ist, mit einem jeweils einen Flansch aufweisenden Gegenlager und Wickelwerkzeug, welches den Kern zumindest abschnittsweise umfangsseitig derart einschließt, dass die Flansche einen eine Wicklung des Flachdrahts mit einer Vielzahl von nebeneinander liegenden Windungen aufweisenden einschließenden Wickelbereich auf dem Kern begrenzen. Dabei ist der relative Abstand des Gegenlagers gegenüber dem Wickelwerkzeug derart einstellbar, dass zwischen der Wicklung und dem Flansch ein Spalt für den zuzuführenden Flachdraht festlegbar ist.

Aus der DE 1 940 938 A ist eine Wickelvorrichtung zur Herstellung von Spulen aus Flachdraht bekannt, durch die mehrere nebeneinander liegende Windungen hochkant um einen Profildorn gewickelt werden. Hierzu ist der Profildorn im Querschnitt annähernd oval und zugleich spiralförmig verdreht ausgeführt und wirkt mit jeweils einer radial und einer axial gegen die Wicklung anliegenden Druckrolle zusammen, um beim Abziehen von dem Dorn einen Versatz der Windungen aufgrund einer Rückstellkraft des Drahts zu vermeiden. Ein Windungsversatz wird aufgrund der ovalen Form des Dornes beim Herausziehen des Dornes aus der Spule automatisch rückgängig gemacht, sodass die endgültige Form der Spule versatzfrei ist und somit der volle Innenquerschnitt genutzt werden kann.

Weiterhin beschreibt auch die DE 1 638 530 A eine Flachdrahtwicklung mit festen Wicklungen, bei denen die Flachdrähte hochkant stehen.

Die DE 29 05 996 A1 bezieht sich auf eine mit einem Flachdraht hergestellte Induktionsspule. Um die Spule nach der Wicklung verformen zu können und dabei das Gleiten der Windungen aneinander zu vermeiden, ist der Querschnitt des verwendeten Flachdrahts derart gewählt, dass die die Spule bildenden Windungen nach dem Wickeln ineinander gefügt sind. Hierzu kann der Flachdraht eine kreisbogenförmige Querschnittsform aufweisen.

Ferner beziehen sich auch die DE 11 88 194 sowie die JP 2004071604 A auf die Herstellung von Wicklungen aus Flachdraht.

Der Erfindung liegt die Aufgabe zugrunde, eine Vorrichtung zum Wickeln eines Flachdrahts zu schaffen und einen einfachen Toleranzausgleich zu ermöglichen. Beispielsweise soll die Länge der Wicklung unabhängig von der Anzahl der Windungen festlegbar sein, um so eine Austauschbarkeit verschiedener Wicklungen untereinander zu ermöglichen. Weiterhin liegt der Erfindung die Aufgabe zugrunde, ein Verfahren zur Anwendung bei der Vorrichtung zu schaffen.

Die Aufgabe wird erfindungsgemäß mit einer Vorrichtung gemäß den Merkmalen des Anspruchs 1 gelöst. Die weitere Ausgestaltung der Erfindung ist den Unteransprüchen zu entnehmen und eines Verfahrens gemäß Anspruch 11.

Erfindungsgemäß ist also eine Vorrichtung vorgesehen, bei der mittels des Drahtführers eine Neigung des Flachdrahts gegenüber einer Querschnittsebene der Wicklung und/oder gegenüber der Ebene einer jeweiligen Windung einstellbar ist. Die Länge des Flachdrahts bestimmt somit nicht unmittelbar auch die Länge der daraus hergestellten Wicklung. Es ist also möglich, die Länge der Wicklung unabhängig von der Länge des verwendeten Flachdrahts zu variieren. Dadurch können in der Praxis zugleich auf mehrere Kerne parallel die Wicklungen auch dann aufgebracht werden, wenn aufgrund von Toleranzen des Flachdrahts die Länge der Wicklung uneinheitlich bzw. ungleichmäßig zunimmt. Erfindungsgemäß wird es auch erstmals möglich, den Flachdraht auf einen nicht rotationssymmetrischen Kern zu wickeln, wobei die über den Umfang veränderliche Drahtbiegung in überraschend einfacher Weise durch eine partielle Änderung der Neigung des Flachdrahts gegenüber der Querschnittsebene der Wicklung erreicht wird. Mit anderen Worten wird also der abweichende Biegeradius beim Wickeln des beispielsweise quadratischen Kerns nicht durch eine Verformung des Flachdrahts, sondern durch dessen Schrägstellung, also Neigung, ausgeglichen bzw. ermöglicht, sodass eine Beschädigung des Flachdrahts vermieden werden kann. Dabei kann auf Andrückrollen zur Fixierung der Windungen während des Wickelns verzichtet und somit eine Vereinfachung der Vorrichtung erreicht werden. Der durch den Abstand der Flansche bzw. eines Flanschs gegenüber der zuletzt aufgebrachten Windung bestimmte Spalt wird dabei während des Wickelns im Wesentlichen konstant gehalten.

Dabei hat der Flachdraht vorzugsweise zwei seine Breite begrenzende Stirnseiten, wobei eine innere Stirnseite an der Außenseite des Kerns mittels des Drahtführers derart angelegt ist, dass die innere Stirnseite jeder Windung eine erste Ebene beschreibt und eine dem Kern abgewandte äußere Stirnseite jeder Windung eine zweite Ebene beschreibt, wobei die beiden Ebenen parallel zueinander verlaufen und einen durch den Neigungswinkel bestimmten Abstand aufweisen, um so nach Art einer Tellerfeder einen in Achsrichtung des Kerns gegenüber einem äußeren Bereich des Flachdrahts zurückspringenden inneren Bereich des Flachdrahts zu erzeugen. Die somit kegelstumpfförmige oder konische Gestaltung der Windungen lassen sich daher begrenzt ineinanderschieben, um so eine vorbestimmte Länge zu erzeugen. Der Flachdraht liegt dabei also weder hochkant noch flach, sondern ausgehend von der Kernoberfläche geneigt entweder nach vorn oder nach hinten geneigt auf.

Darüber hinaus hat es sich auch als vorteilhaft erwiesen, wenn mittels des Drahtführers eine sphärisch konkave und/oder eine konvexe Kontaktfläche jeder Windung zu einer benachbarten Windung einstellbar ist, sodass also der Flachdraht eine Wölbung quer zu seiner Haupterstreckung aufweist und auf diese Weise ein Formschluss benachbarter Windungen realisiert werden kann.

Besonders vorteilhaft ist dabei eine Abwandlung der erfindungsgemäßen Vorrichtung, bei welcher der Spalt größer als die kleinste Abmessung der Querschnittsfläche und kleiner als die größte Abmessung der Querschnittsfläche des Flachdrahts einstellbar ist, sodass also eine flach liegende Position des Flachdrahts auf dem Kern aufgrund des Spaltmaßes ausgeschlossen ist. Vielmehr wird auch dann eine stehende Position des Flachdrahts sichergestellt, wenn allein durch die Drahtzuführung eine Orientierung des Flachdrahts nicht sichergestellt werden kann.

Dabei ist es besonders Erfolg versprechend, wenn die Vorrichtung einen Drahtführer aufweist, welcher in Richtung der Rotationsachse des Kerns in eine Position vor dem Spalt verfahrbar ist und mittels des Drahtführers eine Neigung des Flachdrahts gegenüber einer Querschnittsebene der Wicklung einstellbar ist. Hierdurch wird es aufgrund der geringfügigen Schräglage der Windungen möglich, eine Mehrfachanordnung des Wickelprozesses auf der Vorrichtung vorzusehen. Toleranzen des Flachdrahts werden dabei ebenso wie Abweichungen der Relativpositionen der Bauelemente der Vorrichtung ausgeglichen. Zugleich können aufgrund unterschiedlicher Neigungen der Windungen von Spulen, die gleichzeitig auf verschiedenen Wickelvorrichtungen gewickelt werden, Toleranzen des Drahts sowie der Wickelvorrichtungen ausgeglichen werden. Ferner ist auch der Ausgleich von unterschiedlichen Windungszahlen möglich, um so den Herstellungsaufwand zu verringern und einen universellen Einsatz sowie gegebenenfalls eine Austauschbarkeit verschiedener Wicklungen untereinander zu ermöglichen.

Eine andere, ebenfalls besonders praxisgerechte Abwandlung wird dann erreicht, wenn der Kern eine nicht runde bzw. nicht kreisförmige Querschnittsform aufweist, um so nahezu beliebige Anwendungsfälle und Formgebungen der Wicklung realisieren zu können.

Dabei erweist es sich als besonders einfach, wenn der Kern in seiner Entnahmeposition einen gegenüber einer Wickelposition reduzierten Umfang aufweist. Der beispielsweise dornförmige Kern weist hierzu insbesondere eine einstellbare Querschnittsfläche auf, die vorzugsweise durch eine Längsteilung des Kerns realisiert ist. Ein Sicherungsstift legt in der Wickelposition die vorbestimmte Querschnittsform fest und ermöglicht das Kollabieren des Kerns in der Entnahmeposition, sodass die Wicklung mühelos von dem Kern gelöst werden kann.

Hierzu ist es zweckmäßig, wenn der Kern in der Entnahmeposition gegenüber dem Wickelwerkzeug verschiebbar ist, sodass die Wicklung nach dem Entfernen des Kerns zwischen den im Übrigen unverändert positionierten Flanschen des WickelWerkzeugs und des Gegenlagers entnommen werden kann.

Weiterhin hat es sich bereits als besonders sinnvoll erwiesen, wenn der Flansch gegenüber der Wicklung insbesondere mittels eines Federelementes vorspannbar ist, um nach dem Wickeln einer bestimmten Anzahl von Windungen diese Teilwicklung zu komprimieren. Auf diese Weise können Toleranzen des Gegenlagers, Wickelwerkzeugs und die des Drahts, insbesondere bei einer Mehrfachanordnung von Wickelvorrichtungen, ausgeglichen werden, ohne dass es zu einer Überbestimmung des angefahrenen Weges kommt. Zur Einstellung der Federkraft könnte das Federelement einstellbar sein. Alternativ kann zu diesem Zweck insbesondere das Gegenlager axial verfahrbar sein.

Eine andere, ebenfalls besonders sinnvolle Abwandlung wird dann erreicht, wenn die Vorrichtung zur zeitgleichen Herstellung verschiedener Wicklungen mehrere Wickelwerkzeuge aufweist. Diese Wicklungen können dabei insbesondere auch unterschiedliche Windungszahlen und Drahtlängen aufweisen, weil die jeweilige Länge der Wicklung auf dem Kern auch bei verschiedenen Drahtlängen oder einer differierenden Anzahl von Windungen durch die Schrägstellung entsprechend übereinstimmend hergestellt werden kann.

Die zweitgenannte Aufgabe, ein Verfahren zum Wickeln eines eine rechteckige Querschnittsfläche aufweisenden Flachdrahts auf einem Kern zur Anwendung bei der Vorrichtung zu schaffen, wird erfindungsgemäß dadurch gelöst, dass zum Wickeln eines eine rechteckige Querschnittsfläche aufweisenden Flachdrahts mittels des Drahtführers eine Neigung des Flachdrahts gegenüber einer Querschnittsebene der Wicklung eingestellt wird und der Flachdraht auf den eine nicht rotationssymmetrische, insbesondere eine nicht runde oder nicht kreisförmige Querschnittsform aufweisenden Kern gewickelt wird. Hierdurch kann die Anzahl der Windungen einer Wicklung unabhängig von der Gesamtlänge der Wicklung durch den Neigungswinkel entsprechend verändert werden. Zugleich ist es auch möglich, den Flachdraht auf einen Kern mit ovaler oder eckiger Querschnittsform zu wickeln, wobei die über den Umfang veränderliche Drahtbiegung durch eine partielle Änderung der Neigung des Flachdrahts gegenüber der Querschnittsebene der Wicklung erreicht wird.

Hierzu wird der Abstand des Flanschs derart eingestellt, dass der Spalt zwischen der Wicklung und dem Flansch entsprechend dem gewünschten Neigungswinkel größer als die kleinste Abmessung der Querschnittsfläche aber kleiner als die größte Abmessung der Querschnittsfläche ist, wobei aufgrund der voreilenden Bewegung des Drahtführers die gewünschte Schrägstellung erreicht wird. Hieraus ergibt sich insbesondere eine Wicklung, deren Stirnflächen konkav bzw. konvex ausgeformt sind. Durch die konkav oder konvex ausgebildeten Windungen lassen sich Komplettwicklungen unabhängig von Mehrfachanordnungen auf verschiedenen Wickelvorrichtungen dann mit gleicher Länge herstellen. Es ist ferner auch möglich, Spulen derselben Gesamtlänge mit verschiedenen Windungszahlen herzustellen.

Zum Entnehmen der fertigen Wicklung wird der Kern kollabiert, also der Querschnitt verringert, und anschließend herausgezogen. Die Wicklung kann so auch ohne eine Abstandsänderung der Flansche entnommen werden.

Nach einer vorbestimmten Anzahl von Windungen wird der Wickelprozess kurzzeitig unterbrochen und die Wicklung gegenüber einem Flansch mit einer Vorspannkraft belastet, sodass eine gleichmäßige Anlage benachbarter Windungen sichergestellt ist.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in einer Draufsicht eine erfindungsgemäße Vorrichtung 1 zum Wickeln eines Flachdrahts 2, auf einen Kern 3, welcher in einem Wickelwerkzeug 4 verschiebbar geführt ist und durch dieses rotationsbeweglich antreibbar ist. Während des Wickelprozesses ist das Wickelwerkzeug 4 mit einem Gegenlager 5, welches den Kern 3 zumindest abschnittsweise aufnimmt, formschlüssig verbunden, welches dadurch gemeinsam mit dem Wickelwerkzeug 4 beweglich ist. Sowohl das Wickelwerkzeug 4 als auch das Gegenlager 5 weisen jeweils einen Flansch 6, 7 auf, welcher den Wickelraum und somit die maximale Länge einer herzustellenden Wicklung 8 begrenzt. Durch eine Bewegung des Gegenlagers 5 in Pfeilrichtung 9 wird der Abstand des Gegenlagers 5 gegenüber dem Wickelwerkzeug 4 derart eingestellt, dass zwischen der Wicklung 8 und dem Flansch 7 ein Spalt 10 für den zuzuführenden Flachdraht 2 entsteht, welcher lediglich eine Hochkantposition, also eine Auflage der in der vergrößerten Detaildarstellung erkennbaren Schmalseite 11 auf dem Kern 3 zulässt. Der Drahtzuführung dient ein Drahtführer 12 der Vorrichtung 1, welcher in Pfeilrichtung 13 parallel zu einer Rotationsachse 14 des Kerns 3 in eine Position vor dem Spalt 10 verfahrbar ist. Hierdurch wird ein Neigungswinkel a des Flachdrahts 2 gegenüber einer Querschnittsebene 15 der Wicklung 8 eingestellt, durch den zugleich die Gesamtlänge der Wicklung variiert werden kann. Um nach dem Wicken von einer bestimmten Anzahl von Windungen die bereits erzeugten Teilwicklung zu komprimieren, ist der Flansch 7 des Gegenlager 5 mittels eines Federelementes 16 gegenüber der Wicklung 8 vorspannbar. Zum Entnehmen der hergestellten Wicklung 8 wird der Kern 3 aus seiner dargestellten Wickelposition in eine Entnahmeposition mit einer verminderten Querschnittsfläche gebracht, indem mittels einer Betätigungseinheit 17 ein Sicherungsstift 18 entfernt und der Kern 3 dadurch kollabiert wird. Ein weiteres Betätigungselement 19 einer Drahtklemme dient der Fixierung des Flachdrahts 2 vor Beginn des eigentlichen Wickelprozesses, insbesondere also zum Fangen und Fixieren des Drahtanfangs für jeden neuen beginnenden Wickelprozess. Die integrierte Drahtklemme ermöglicht es, den Flachdraht 2 während des Kernwechsels zu fixieren, um so eine drahtverlustfreie Arbeitsweise zu erreichen. Das herausstehende Drahtende aus dem Drahtführer 12 eines Prozesses wird genutzt, um im darauffolgenden Prozess den Drahtanfang zu bilden.

## Patentansprüche

1. Vorrichtung (1) zum Wickeln eines Flachdrahts (2) auf einem Kern (3), welcher mittels eines einen Flansch (6) aufweisenden Wickelwerkzeugs (4) rotationsbeweglich antreibbar ist, mit einem jeweils einen Flansch (7) aufweisenden Gegenlager (5) und Wickelwerkzeug (4), welches den Kern (3) zumindest abschnittsweise umfangsseitig derart einschließt, dass die Flansche (6, 7) einen eine Wicklung (8) des Flachdrahts (2) mit einer Vielzahl von nebeneinander liegenden Windungen aufweisenden einschließenden Wickelbereich auf dem Kern (3) begrenzen, wobei der relative Abstand des Gegenlagers (5) gegenüber dem Wickelwerkzeug (4) derart einstellbar ist, dass zwischen der Wicklung (8) und dem Flansch (7) ein Spalt (10) für den zuzuführenden Flachdraht (2) festlegbar ist, und mit einem Drahtführer (12), **dadurch gekennzeichnet, dass** mittels des Drahtführers (12) eine Neigung (Neigungswinkel α) des anliegenden Querschnitts des Flachdrahts (2) gegenüber einer Querschnittsebene (15) der Wicklung (8) und/oder gegenüber der Ebene einer jeweiligen Windung einstellbar ist, wobei: der Flachdraht zwei seine Breite begrenzende Stirnseiten hat, wobei eine innere Stirnseite an der Außenseite des Kerns mittels des Drahtführers (12) derart angelegt ist, dass die innere Stirnseite jeder Windung eine erste Ebene beschreibt und eine dem Kern abgewandte äußere Stirnseite jeder Windung eine zweite Ebene beschreibt, wobei die beiden Ebenen parallel zueinander verlaufen und einen durch den Neigungswinkel bestimmten Abstand aufweisen.

2. Vorrichtung (1) nach Anspruch 1, **dadurch gekennzeichnet, dass** mittels des Drahtführers (12) jede Windung nach Art einer Tellerteder einen in Achsrichtung des Kerns gegenüber einem äußeren Bereich des Flachdrahts zurückspringenden inneren Bereich des Flachdrahts aufweist

3. Vorrichtung (1) nach den Ansprüchen 1 oder 2, **dadurch gekennzeichnet, dass** mittels des Drahtführers (12) jede Windung einen konischen Verlauf aufweist.

4. Vorrichtung (1) nach zumindest einem der vorhergehenden Ansprüche, **dadurch gekennzeichnet, dass** mittels des Drahtführers (12) eine sphärisch konkave und/oder eine konvexe Kontaktfläche jede Windung zu einer benachbarten Windung einstellbar ist.

5. Vorrichtung (1) nach zumindest einem der vorhergehenden Ansprüche, **dadurch gekennzeichnet, dass** der Spalt (10) wesentlich größer als die kleinste Abmessung der Querschnittsfläche (Schmalseite 11) und wesentlich kleiner als die größte Abmessung der Querschnittsfläche des Flachdrahts (2) einstellbar ist.

6. Vorrichtung (1) nach den Ansprüchen 1 oder 2, **dadurch gekennzeichnet, dass** die Vorrichtung (1) einen Drahtführer (12) aufweist, welcher in Richtung der Rotationsachse (14) des Kerns in eine Position vor dem Spalt (10) verfahrbar ist.

7. Vorrichtung (1) nach zumindest einem der vorhergehenden Ansprüche, **dadurch gekennzeichnet, dass** der Kern (3) eine nicht rotationssymmetrische, insbesondere eine nicht runde oder nicht kreisförmige Querschnittsform aufweist.

8. Vorrichtung (1) nach zumindest einem der vorhergehenden Ansprüche, **dadurch gekennzeichnet, dass** der Kern (3) in seiner Entnahmeposition einen gegenüber einer Wickelposition reduzierten Umfang aufweist.

9. Vorrichtung (1) nach zumindest einem der vorhergehenden Ansprüche, **dadurch gekennzeichnet, dass** der Kern (3) in der Entnahmeposition gegenüber dem Wickelwerkzeug (4) verschiebbar ist.

10. Vorrichtung (1) nach zumindest einem der vorhergehenden Ansprüche, **dadurch gekennzeichnet, dass** die Vorrichtung (1) zur zeitgleichen Herstellung mehrerer Wicklungen (8) mehrere Wickelwerkzeuge (4) aufweist.

11. Verfahren zum Wickeln eines Flachdrahts auf einem Kern zur Anwendung bei der Vorrichtung, wobei der Flachdraht mittels eines Drahtführers in einen durch einen Flansch eines Wickelwerkzeugs und/oder eines Gegenlagers begrenzten Spalt zugeführt wird und der Abstand der Flansche während des Wickelns kontinuierlich verändert wird, **dadurch gekennzeichnet, dass** zum Wickeln eines eine rechteckige Querschnittsfläche aufweisenden Flachdrahts mittels des Drahtführers eine Neigung des anliegenden Querschnitts des Flachdrahts gegenüber einer Querschnittsebene der Wicklung eingestellt wird und der Flachdraht auf den eine nicht rotationssymmetrische, insbesondere eine nicht runde oder nicht kreisförmige Querschnittsform aufweisenden Kern gewickelt wird wobei der Flachdraht zwei seine Breite begrenzende Stirnseiten hat, wobei eine innere Stirnseite an der Außenseite des Kerns mittels des Drahtführers derart angelegt wird, dass die innere Stirnseite jeder Windung eine erste Ebene beschreibt und eine dem Kern abgewandte äußere Stirnseite jeder Windung eine zweite Ebene beschreibt, wobei die beiden Ebenen parallel zueinander verlaufen und einen durch den Neigungswinkel bestimmten Abstand aufweisen.

12. Verfahren nach Anspruch 11, **dadurch gekennzeichnet, dass** der Abstand der Flansche während des Wickelns insbesondere kontinuierlich vergrößert wird, wobei der Spalt zwischen der Weklung und dem Flansch größer als die kleinste Abmessung der Querschnittsfläche aber kleiner als die größte Abmessung der Querschnittsfläche eingestellt wird.

13. Verfahren nach Anspruch 11 oder 12, **dadurch gekennzeichnet, dass** aufgrund des Abstands der Flansche während des Wickelns der Neigungswinkel und damit die Gesamtlänge der Wicklung eingestellt wird.

14. Verfahren nach zumindest einem der Ansprüche 11 bis 13, **dadurch gekennzeichnet, dass** der Wickelprozess nach einer vorbestimmten Anzahl von Windungen kurzzeitig unterbrochen und die Wicklung gegenüber einem gefederten Flansch mit einer Vorspannkraft belastet wird.

15. Verfahren nach zumindest einem der Ansprüche 11 bis 14, **dadurch gekennzeichnet, dass** das Gegenlager gegenüber der Wicklung während einer kurzzeitigen Unterbrechung des Wickelprozesses vorgespannt wird.

## Claims

1. Apparatus (1) for winding a flat wire (2) on a core (3) which is drivable in rotation by means of a winding tool (4) that has a flange (6), having a counter bearing (5) that has in each case one flange (7), and a winding tool (4) which encloses at least sections of the circumference of the core (3) such that the flanges (6, 7) delimit a winding region on the core (3), said winding region having a winding (8) of the flat wire (2) having a multiplicity of turns located alongside one another, wherein the relative distance of the counter bearing (5) from the winding tool (4) is settable such that between the winding (8) and the flange (7) a gap (10) for the flat wire (2) to be fed is definable, and having a wire guide (12), **characterized in that**, by means of the wire guide (12), an inclination (inclination angle α) of the adjoining cross section of the flat wire (2) with respect to a cross-sectional plane (15) of the winding (8) and/or with respect to the plane of each turn is settable, wherein the flat wire has two end sides that delimit its width, wherein an inner end side is placed against the outer side of the core by means of the wire guide (12) such that the inner end side of each turn describes a first plane and an outer end side, facing away from the core, of each turn describes a second plane, wherein the two planes extend parallel to one another and are at a distance determined by the inclination angle.

2. Apparatus (1) according to Claim 1, **characterized in that**, by means of the wire guide (12), each turn has an inner region of the flat wire that is set back with respect to an outer region of the flat wire in the axial direction of the core in the manner of a disc spring.

3. Apparatus (1) according to Claim 1 or 2, **characterized in that**, by means of the wire guide (12), each turn has a conical profile.

4. Apparatus (1) according to at least one of the preceding claims, **characterized in that**, by means of the wire guide (12), a spherically concave and/or a convex contact area of each turn with respect to an adjacent turn is settable.

5. Apparatus (1) according to at least one of the preceding claims, **characterized in that** the gap (10) is settable to be much larger than the smallest dimension of the cross-sectional area (narrow side 11) and much smaller than the largest dimension of the cross-sectional area of the flat wire (2).

6. Apparatus (1) according to Claim 1 or 2, **characterized in that** the apparatus (1) has a wire guide (12) which is movable in the direction of the rotational axis (14) of the core into a position in front of the gap (10).

7. Apparatus (1) according to at least one of the preceding claims, **characterized in that** the core (3) has a non-rotationally symmetrical, in particular a non-round or non-circular cross-sectional shape.

8. Apparatus (1) according to at least one of the preceding claims, **characterized in that**, in its removal position, the core (3) has a reduced circumference compared with a winding position.

9. Apparatus (1) according to at least one of the preceding claims, **characterized in that** the core (3) is movable in the removal position with respect to the winding tool (4).

10. Apparatus (1) according to at least one of the preceding claims, **characterized in that** the apparatus (1) has a plurality of winding tools (4) for the simultaneous production of a plurality of windings (8).

11. Method for winding a flat wire on a core for use in the apparatus, wherein the flat wire is fed by means of a wire guide into a gap delimited by a flange of a winding tool and/or of a counter bearing, and the distance between the flanges during winding is continuously changed, **characterized in that** in order to wind a flat wire that has a rectangular cross-sectional area by means of the wire guide, an inclination of the adjoining cross section of the flat wire is set with respect to a cross-sectional plane of the winding and the flat wire is wound on to the core that has a non-rotationally symmetrical, in particular a non-round or non-circular cross-sectional shape, wherein the flat wire has two end sides that delimit its width, wherein an inner end side is placed against the outer side of the core by means of the wire guide such that the inner end side of each turn describes a first plane and an outer end side, facing away from the core, of each turn describes a second plane, wherein the two planes extend parallel to one another and are at a distance determined by the inclination angle.

12. Method according to Claim 11, **characterized in that** the distance between the flanges during winding is increased in particular continuously, wherein the gap between the winding and the flange is set to be larger than the smallest dimension of the cross-sectional area but smaller than the largest dimension of the cross-sectional area.

13. Method according to Claim 11 or 12, **characterized in that**, on account of the distance between the flanges during winding, the inclination angle, and thus the overall length of the winding, is set.

14. Method according to at least one of Claims 11 to 13, **characterized in that** the winding process is briefly interrupted after a predetermined number of turns and the winding is subjected to a preloading force with respect to a sprung flange.

15. Method according to at least one of Claims 11 to 14, **characterized in that** the counter bearing is preloaded with respect to the winding during a brief interruption in the winding process.

## Revendications

1. Dispositif (1) d'enroulement d'un fil métallique plat (2) sur un noyau (3) qui peut être entraîné de manière mobile en rotation au moyen d'un outil d'enroulement (4) comprenant un rebord (6), comportant un contre-palier (5) comprenant respectivement un rebord (7) et un outil d'enroulement (4) qui enserre le noyau (3) au moins par sections du côté périphérique de telle sorte que les rebords (6, 7) délimitent une région d'enroulement sur le noyau (3) comprenant un enroulement (8) du fil métallique plat (2) présentant une pluralité de spires juxtaposées, la distance relative du contre-palier (5) par rapport à l'outil d'enroulement (4) pouvant être ajustée de telle sorte qu'entre l'enroulement (8) et le rebord (7), un interstice (10) pour le fil métallique plat (2) à acheminer puisse être fixé et comportant un guide-fil (12), **caractérisé en ce qu'**une inclinaison (angle d'inclinaison α) de la section transversale adjacente du fil métallique plat (2) par rapport à un plan de section transversale (15) de l'enroulement (8) et/ou par rapport au plan d'une spire respective peut être ajustée au moyen du guide-fil (12), le fil métallique plat ayant deux côtés frontaux délimitant sa largeur, un côté frontal intérieur étant appliqué contre le côté extérieur du noyau au moyen du guide-fil (12) de telle sorte que le côté frontal intérieur de chaque spire décrive un premier plan et qu'un côté frontal extérieur, opposé au noyau, de chaque spire décrive un deuxième plan, les deux plans s'étendant parallèlement l'un à l'autre et étant séparés par une distance déterminée par l'angle d'inclinaison.

2. Dispositif (1) selon la revendication 1, **caractérisé en ce que** grâce au guide-fil (12), chaque spire présente, à la manière d'un ressort à diaphragme, une région intérieure du fil métallique plat en retrait par rapport à une région extérieure du fil métallique plat dans la direction de l'axe du noyau.

3. Dispositif (1) selon la revendication 1 ou 2, **caractérisé en ce que** grâce au guide-fil (12), chaque spire présente une allure conique.

4. Dispositif (1) selon au moins l'une quelconque des revendications précédentes, **caractérisé en ce que** grâce au guide-fil (12), une surface de contact sphériquement concave et/ou une surface de contact convexe de chaque spire peut être ajustée par rapport à une spire adjacente.

5. Dispositif (1) selon au moins l'une quelconque des revendications précédentes, **caractérisé en ce que** l'interstice (10) peut être ajusté de manière considérablement plus grande que la plus petite dimension de la surface en section transversale (côté étroit 11) et de manière considérablement plus petite que la plus grande dimension de la surface en section transversale du fil métallique plat (2).

6. Dispositif (1) selon la revendication 1 ou 2, **caractérisé en ce que** le dispositif (1) comprend un guide-fil (12) qui peut être déplacé en direction de l'axe de rotation (14) du noyau dans une position devant l'interstice (10).

7. Dispositif (1) selon au moins l'une quelconque des revendications précédentes, **caractérisé en ce que** le noyau (3) présente une forme en section transversale qui n'est pas à symétrie de rotation, en particulier non ronde ou non circulaire.

8. Dispositif (1) selon au moins l'une quelconque des revendications précédentes, **caractérisé en ce que** le noyau (3) présente dans sa position de retrait une périphérie réduite par rapport à une position d'enroulement.

9. Dispositif (1) selon au moins l'une quelconque des revendications précédentes, **caractérisé en ce que** le noyau (3) peut être coulissé par rapport à l'outil d'enroulement (4) dans la position de retrait.

10. Dispositif (1) selon au moins l'une quelconque des revendications précédentes, **caractérisé en ce que** le dispositif (1) comprend plusieurs outils d'enroulement (4) pour la fabrication simultanée de plusieurs enroulements (8).

11. Procédé d'enroulement d'un fil métallique plat sur un noyau destiné à être utilisé avec le dispositif, le fil métallique plat étant acheminé au moyen d'un guide-fil dans un interstice délimité par un rebord d'un outil d'enroulement et/ou d'un contre-palier et la distance entre les rebords étant modifiée continuellement pendant l'enroulement, **caractérisé en ce que**, pour l'enroulement d'un fil métallique plat présentant une surface en section transversale rectangulaire au moyen du guide-fil, une inclinaison de la section transversale adjacente du fil métallique plat est ajustée par rapport à un plan de section transversale de l'enroulement et le fil métallique plat est enroulé sur le noyau présentant une forme en section transversale qui n'est pas à symétrie de rotation, en particulier non ronde ou non circulaire, le fil métallique plat ayant deux côtés frontaux délimitant sa largeur, un côté frontal intérieur étant appliqué contre le côté extérieur du noyau au moyen du guide-fil de telle sorte que le côté frontal intérieur de chaque spire décrive un premier plan et qu'un côté frontal extérieur, opposé au noyau, de chaque spire décrive un deuxième plan, les deux plans s'étendant parallèlement l'un à l'autre et étant séparés par une distance déterminée par l'angle d'inclinaison.

12. Procédé selon la revendication 11, **caractérisé en ce que** la distance entre les rebords est augmentée en particulier continuellement pendant l'enroulement, l'interstice entre l'enroulement et le rebord étant ajusté de manière plus grande que la plus petite dimension de la surface en section transversale mais de manière plus petite que la plus grande dimension de la surface en section transversale.

13. Procédé selon la revendication 11 ou 12, **caractérisé en ce qu'**en raison de la distance entre les rebords, l'angle d'inclinaison et donc la longueur totale de l'enroulement sont ajustés pendant l'enroulement.

14. Procédé selon au moins l'une des revendications 11 à 13, **caractérisé en ce que** le processus d'enroulement est brièvement interrompu après un nombre prédéterminé de spires et l'enroulement est sollicité avec une force de précontrainte par rapport à un rebord à ressort.

15. Procédé selon au moins l'une quelconque des revendications 11 à 14, **caractérisé en ce que** le contre-palier est précontraint par rapport à l'enroulement pendant une interruption brève du processus d'enroulement.
